# EUROPÄISCHE PATENTANMELDUNG

(11) **EP 0 898 035 A2**
(43) Veröffentlichungstag der Anmeldung: **24.02.1999**
(21) Anmeldenummer: 98115556.7
(22) Anmeldetag: 19.08.1998
(51) Int. Cl.: E05D 7/04

(54) **Drehverstelleinrichtung für Türen- oder Fensterbänder**

(30) Priorität: 20.08.1997 DE 29714911 U
(71) Anmelder: Niemann, Hans-Dieter, 50169 Wuppertal (DE)
(72) Erfinder:
(74) Vertreter: Eichler, Peter, Dipl.-Ing.

(57) **Zusammenfassung**

Drehverstelleinrichtung für Tür- oder Fensterbänder, mit einem Verstellschlüssel (10), der gleichachsig mit einer Lagerbuchse (12) eines Drehzapfens angeordnet ist und mit einem Verstellende (11) verdrehformschlüssig in eine unrunde Ausnehmung (15) einer Lagerbuchse (12) einsteckbar ist, die mindestens eine Vertiefung (17) hat, in die ein am zugehörigen Band festlegbares Sicherungsteil (20) entnehmbar eingesetzt ist.

Um eine Drehverstelleinrichtung mit den eingangs genannten Merkmalen so zu verbessern, daß ihre Lagerbuchse nicht durch unbedachte Betätigung des Verstellschlüssels beschädigt werden kann, daß andererseits aber die Sicherung der Lagerbuchse im Band erhalten bleibt, wird sie so ausgebildet, daß das Verstellende (11) des eingesteckten Verstellschlüssels (10) in Bezug auf die Lagerbuchse (12) außermittig angeordnet ist, und daß die Vertiefung zur Aufnahme des Verstellendes (11) des Verstellschlüssels (10) bei entnommenem Sicherungsteil (20) ausgebildet ist.

## Beschreibung

Die Erfindung bezieht sich auf eine Drehverstelleinrichtung für Tür- oder Fensterbänder, mit einem Verstellschlüssel, der gleichachsig mit einer Lagerbuchse eines Drehzapfens angeordnet ist und mit einem Verstellende verdrehformschlüssig in eine unrunde Ausnehmung einer Lagerbuchse einsteckbar ist, die mindestens eine Vertiefung hat, in die ein am zugehörigen Band festlegbares Sicherungsteil entnehmbar eingesetzt ist,

Türbänder dienen der Anlenkung eines Türflügels an einer feststehenden Türzarge und Fensterbänder dienen der Anlenkung eines Fensterflügels an einem feststehenden Blendrahmen. Dazu ist bei jedem Band ein Bandunterteil vorhanden, das ortsfest angebracht wird, und ein Bandoberteil, das flügelseitig angebracht wird. Im Bandoberteil und im Bandunterteil ist jeweils eine Lagerbuchse vorhanden, die der Aufnahme eines Drehzapfens dient, der die Drehachse des Tür- oder Fensterbandes ist. Die Lagerbuchse kann eine exzentrische Achsenaufnahmebohrung besitzen, die zur Justierung der Flügelstellung in der Türzarge oder im Blendrahmen verwendet wird. Die Justierung wird durch Verdrehung der Lagerbuchse vorgenommen. Durch die Verdrehung erfolgt eine horizontale Justierung senkrecht und zugleich auch parallel zur Rahmenebene, je nach Einstellwinkel. Die Verdrehung der Lagerbuchse erfolgt mit einem geeigneten Werkzeug, das in die unrunde Ausnehmung eingreift.

Bei einer allgemein bekannten Drehverstelleinrichtung mit den eingangs genannten Merkmalen ist die für den Eingriff des Verstellschlüssels bestimmte unrunde Ausnehmung eine Sechskantausnehmung oder ein Schraubenschlitz, in die ein Inbusschlüssel oder in den ein Schraubendreher eingesteckt wird. Mit Hilfe des Werkzeugs kann der Anpreßdruck des Flügels auf die Türzarge oder auf den Blendrahmen verringert oder verstärkt werden.

Die bekannte Lagerbuchse besteht aus Kunststoff, um die beim Verschwenken des Flügels zwischen dem Oberteil bzw. dem Unterteil des Bandes und seinem Drehzapfen auftretende Reibung zu verringern. Allerdings kann die Ausnehmung sehr schnell zerstört werden, weil der Kunststoff den mit hoher spezifischer Flächenpressung erfolgenden Beanspruchungen durch die Verstellwerkzeuge nicht gewachsen ist.

Um die Stellung der Lagerbuchse des Bandes zu sichern, sind bei der bekannten Drehverstelleinrichtung die Sicherungsteile Stifte einer Abdeckkappe, die in jeweils eine Vertiefung eingesteckt sind, die sich am Außenumfang der Lagerbuchse nahe der Abdeckkappe befinden. Außerdem greifen die Stifte der Abdeckkappe zugleich auch in das Band ein.

Dem Bekannten gegenüber liegt der Erfindung die Aufgabe zugrunde, eine Drehverstelleinrichtung mit den eingangs genannten Merkmalen so zu verbessern, daß ihre Lagerbuchse nicht durch unbedachte Betätigung des Verstellschlüssels beschädigt werden kann, daß andererseits aber die Sicherung der Lagerbuchse im Band erhalten bleibt.

Diese Aufgabe wird dadurch gelöst, daß das Verstellende des eingesteckten Verstellschlüssels in Bezug auf die Lagerbuchse außermittig angeordnet ist, und daß die Vertiefung zur Aufnahme des Verstellendes des Verstellschlüssels bei entnommenem Sicherungsteil ausgebildet ist.

Für die Erfindung ist von Bedeutung, daß das verstellende des Verstellschlüssels in Bezug auf die Lagerbuchse außermittig angeordnet ist. Das Verstellende befindet sich also auf Abstand zur Längsmittelachse der Lagerbuchse. Infolgedessen werden die erforderlichen Verstellkräfte auf einem größeren Radius in die Lagerbuchse eingeleitet und hier besteht die Möglichkeit, das verstellende des Verstellschlüssels bzw. die zu der Aufnahme des Verstellschlüssels bestimmte Ausnehmung der Lagerbuchse so auszubilden, daß die spezifischen Flächenpressungen zwischen dem Schlüssel und der Buchse verringert werden und es weniger wahrscheinlich ist, daß die Ausnehmung durch hohe Flächenpressung zerstört wird, die beim Verstellen der Lagerbuchse auf die unrunde Ausnehmung einwirkt.

Darüber hinaus ist es von besonderem Vorteil, daß die an sich der Verdrehsicherung der Lagerbuchse dienende Vertiefung dazu herangezogen wird, das Verstellende des Verstellschlüssels aufzunehmen. Es ergibt sich eine entsprechende Vereinfachung der Ausbildung der Lagerbuchse, verbunden mit entsprechend verringerten Herstellungskosten. Die Umgestaltung der Drehverstelleinrichtung wird ausschließlich auf den Verstellschlüssel verlagert, so daß die herkömmlichen Lagerbuchsen ungeändert weiter verwendet werden können.

Die Drehverstelleinrichtung kann so ausgebildet werden, daß das Verstellende des Verstellschlüssels aus einer Vielzahl von Vorsprüngen besteht, und daß die Vertiefung eine den Vorsprüngen entsprechende Vielzahl von Rücksprüngen im Außenumfang der Lagerbuchse ist. Wegen der Vielzahl von Vorsprüngen am Ende des Verstellschlüssels können vergleichsweise große Verdrehkräfte übertragen werden, ohne daß die zulässigen Belastungen des Kunststoffs der Lagerbuchse überschritten werden können. Der Eingriff der Vorsprünge am Aussenumfang der Lagerbuchse bedeutet die größtmögliche Entfernung der Eingriffsstellen des Verstellendes von der Längsmittelachse der Lagerbuchse, wodurch ein möglichst großflächiger Eingriff erreicht werden kann.

Zwecks gleichmäßiger Umfangsbelastung der Lagerbuchse und zur gleichmäßigen Kraftverteilung innerhalb des Verstellschlüssels kann die Drehverstelleinrichtung so ausgebildet werden, daß die Vor- und Rücksprünge mit gleichmäßigem Abstand zueinander angeordnet sind.

Des weiteren kann es vorteilhaft sein, die Drehverstelleinrichtung so auszubilden, daß die Vor- und/oder die Rücksprünge einen mit einer Spitze nach innen gerichteten dreieckigen Querschnitt aufweisen. Bei dieser Querschnittsgestaltung liegen die Flächenschwerpunkte vergleichsweise weit außen und trotzdem können an im Winkel zueinander angeordneten Dreiecksflächen vergleichsweise große Anlageflächen erzielt werden, mit denen eine Kraftübertragung bei geringen spezifischen Flächenpressungen ermöglicht wird.

Zweckmäßigerweise sind die Vor- und/oder Rücksprünge zylindrisch ausgebildet. Mit zylindrischen Vor- und/oder Rücksprüngen ist es möglich, daß die Betätigungskräfte in Umfangsrichtung ohne jegliche achsparallele Komponente übertragen werden können.

Die Drehverstelleinrichtung kann dahingehend weitergebildet werden, daß in einem die Lagerbuchse aufnehmenden Bandteil mindestens eine buchsenparallele Ausnehmung vorhanden ist. Die buchsenparallele Ausbildung der Ausnehmung bewirkt deren Parallelität zu den Rücksprüngen der Lagerbuchse, so daß bloßes buchsenparalleles Einstecken des Sicherungsteils in die Lagerbuchse genügt, um die gewünschte Sicherung zu erreichen.

Die Drehverstelleinrichtung kann so ausgebildet werden, daß die Ausnehmung und die Vertiefung bei mindestens einer vorbestimmten Verdrehstellung der Lagerbuchse gemeinsam einen auf das Sicherungsteil abgestimmten Verriegelungsquerschnitt bilden. In Bezug auf einen vorgegebenen Querschnitt des Sicherungsteils, der nicht unterschritten werden sollte, wird so eine Minimierung des Verriegelungsquerschnitts zur Aufnahme des Sicherungsteils erreicht.

Zweckmäßigerweise ist das Sicherungsteil eine auf das Stirnende der Lagerbuchse aufgesetzte und mit Riegelstiften in die Vertiefung eingesteckte Abdeckplatte. Die mit Riegelstiften versehene Abdeckplatte kann damit in herkömmlicher Weise auf das Stirnende der Lagerbuchse aufgesteckt werden, um die gewünschte Verdrehsicherung zu erreichen.

Es ist vorteilhaft, die Drehverstelleinrichtung so auszubilden, daß die Vorsprünge des Verstellschlüssels an einem die Einstecktiefe begrenzenden Ringkragen angebracht sind. Durch den Ringkragen wird der Verstellschlüssel stabilisiert und die Vorsprünge können so kurz wie möglich gehalten werden.

Letztlich kann die Drehverstelleinrichtung so ausgebildet werden, daß der Verstellschlüssel einen über sein Verstellende vorspringenden Zentriervorsprung hat, und daß die Lagerbuchse mit einer Zentrierbohrung versehen ist. Zwischen dem Zentriervorsprung des Verstellschlüssels und der Zentrierbohrung der Lagerbuchse kann eine Zentrierung erfolgen, die ein Einstecken der Vorsprünge des Verstellschlüssels in die Rücksprünge der Flügelbandbuchse erleichtert und die Vorsprünge beim Verstellen gegen ungewollte Belastungen durch Verkanten des Verstellschlüssels schützt.

Die Erfindung wird anhand eines in der Zeichnung dargestellten Ausführungsbeispiels erläutert:

Es zeigt:
- Fig.1: einen perspektivisch dargestellten Verstellschlüssel,
- Fig.2: eine perspektivisch dargestellte, zum Teil geschnittene Abbildung des oberen Endes eines Oberteils eines Flügelbandes,
- Fig.3: einen Längsschnitt durch eine Lagerbuchse, und
- Fig.4: den Schnitt A-A der Fig.3.

Die in der Zeichnung dargestellte Drehverstelleinrichtung für Tür- oder Fensterbänder besteht im wesentlichen aus einem Verstellschlüssel 10 und dem oberen Ende eines Flügelbandes 13, in dessen Oberteil eine Lagerbuchse 12 eingesetzt ist, die eine exzentrische Aufnahme für einen Drehzapfen des Flügelbands hat. Mit Hilfe der Drehverstelleinrichtung kann die Winkelstellung der Lagerbuchse im Flügelband 13 verändert werden, so daß das Flügelband bei feststehendem Drehzapfen mit seinem Oberteil den Flügel entsprechend der durch die Exzentrizität bedingenten Verlagerung des Oberteils des Flügelbands 13 mehr oder weniger gegen den feststehenden Rahmen gedrückt wird. Das Flügelband 13 ist im übrigen herkömmlicher Ausbildung. Es besitzt eine zweiteilige Flügelbandhülse 18, die aus einem im wesentlichen U-förmigen Teil 14 eines Bandoberteils und einer Abdeckung 24 gebildet ist. Das Oberteil des Flügelbandes 13 dient in herkömmlicher Weise der radialen und achsialen Lagerung einer Lagerbuchse 12, deren Stirnseite 12' mit der Außenfläche des Teils 14 bündig liegt und hier von einer nicht dargestellten Abdeckplatte abgedeckt sein kann.

Abweichend von der Darstellung in Fig.2 kann die Lagerbuchse 12 auch in einem Unterteil eines Drehbandes eingesetzt werden. Der Verstellschlüssel 10 wird dann entgegen der Darstellung von Fig.1 von unten nach oben in die Lagerbuchse 12 eingesteckt, weil diese die in Fig.3 dargestellte Stellung hat.

Die Lagerbuchse 12, die in der Flügelbandhülse 18 mittels des Verstellschlüssels 10 verdrehbar ist, hat an ihrem der Stirnseite 21' benachbarten Ende eine aus mehreren Rücksprüngen 17 bestehende Vertiefung 15 für den Eingriff des Verstellendes 11 des Verstellschlüssels 10. Die Rücksprünge 17 sind gleichmäßig um den Außenumfang der Lagerbuchse 12 verteilt. Die acht Rücksprünge 17 sind jeweils um 45 Winkelgrad gegeneinander versetzt, also mit gleichmäßigem Abstand zueinander angeordnet. Der Querschnitt der Rücksprünge 17 ist im wesentlichen dreieckig, wobei eine Kante nach innen gerichtet ist, nämlich auf die Mittellängsachse der Lagerbuchse 12 gerichtet. Die Rücksprünge 17 sind zylindrisch ausgebildet, so daß die im Winkel zueinander stehenden Rücksprungsflächen 25 einen über ihre ganze Länge gleichbleibenden Winkel miteinander bilden. Die Länge der Rücksprünge 17 wird durch die Ausbildung des Verstellendes 11 des Verstellschlüssels 10 bestimmt. In der Flügelbandhülse 18 bzw. in deren Teil 14 sind zwei Ausnehmungen 19 vorhanden, die buchsenparallel ausbildet sind. Die Ausnehmungen 19 liegen einander diagonal gegenüber. Die Lagerbuchse 12 kann so verdreht werden, daß zwei einander gegenüberliegende Rücksprünge 17 der Vertiefung 15 mit den Ausnehmungen 19 jeweils einen Verriegelungsquerschnitt 20 bilden, in den ein Riegelstift der Abdeckkappe eingesteckt wird. Der Riegelstift ist so dick bemessen, daß er den Verriegelungsschnitt 20 ausfüllt. Die Flügelbandhülse 18 und die Lagerbuchse 12 können dann nicht gegeneinander verdreht werden, so daß die Relativstellung der Lagerbuchse 12 gesichert ist, wenn die Abdeckplatte mit ihren Riegelstiften als Sicherungsteil wirkt.

Der Verstellschlüssel 10 kann an einem Schlüsselgriff 26 angefaßt und verdreht werden. Entsprechend wird das Verstellende 11 verdreht, das aus einer Vielzahl von Vorsprüngen 16 besteht. Es sind ebensoviel Vorsprünge 16 vorhanden, wie Rücksprünge 17, nämlich acht. Es können auch mehr oder weniger Rücksprünge auf dem Umfang verteilt sein, auch in anderen Winkeln und auch mit ungleichmäßigen Abständen zueinander. Der Querschnitt jedes Vorsprungs 16 ist auf den Querschnitt jedes Rücksprungs 17 abgestimmt, nämlich dreieckig und etwas verringert in den Außenmaßen, wobei die Spitze nach innen gerichtet ist, nämlich auf die Mittellängsachse des Verstellschlüssels, die durch den Zentralteil 27 des Schlüssels 10 bestimmt ist. Auch die Angabe der vorbeschriebenen Form der Vorsprünge 16 und der Rücksprünge 17 ist lediglich beispielhaft. Es kann auch an der Lagerbuchse ein Zentriervorsprung ausgebildet werden, der in eine Zentrierbohrung des Verstellschlüssels eingreift und dabei dieselben Aufgaben erfüllt, wie der vorbeschriebene Zentriervorsprung 22 des Verstellschlüssels 10. Der Zentralteil 27 des Schlüssels 10 ist mit einem Ringkragen 21 ausgebildet, dessen Aussendurchmesser den Außendurchmesser des Zentralteils 27 übersteigt und in der Nähe seines Außenumfangs die Vorsprünge 16 trägt. Deren Länge ist so bemessen, daß sie bei einer Verdrehbetätigung des Verstellschlüssels 10 mit vorbestimmten Verstellkräften nicht außer Eingriff kommen können.

Zum erleichterten Einstecken des Verstellschlüssels in die Lagerbuchse 12 ist der Verstellschlüssel 10 mit einem Zentriervorsprung 22 versehen, der etwas länger ist, als die Vorsprünge 16. Zur Aufnahme des Zentriervorsprungs 22 besitzt die Lagerbuchse 12 eine Zentrierbohrung 23. Beim Anwenden des Verstellschlüssels 10 ist es infolgedessen möglich, zunächst die über die Vorsprünge 16 vorstehende Spitze des Zentriervorsprungs 22 in die Zentrierbohrung 21 hineinzustecken und dann den Verstellschlüssel 10 unter axialem Andruck solange zu verdrehen, bis auch die Vorsprünge 16 mit der Lagerbuchse 12 in Eingriff kommen, nämlich mit den Rücksprüngen 17 der Vertiefung 15. Die Anzahl der Vorsprünge 16 bzw. der Rücksprünge 17 ist lediglich beispielhaft und kann konstruktiven Zwecken jeweils angepaßt werden. Beim Einstecken bildet der Ringkragen 21 einen Einsteckanschlag, der die Einstecktiefe begrenzt.

Die Zentrierbohrung 23 ist als Innensechskantausnehmung dargestellt und es sind auch einander diametral gegenüberliegende Schlitze vorhanden. Die Innensechskantausnehmung und die Schlitze deuten darauf hin, daß als Lagerbuchse 12 eine herkömmliche Buchse benutzt werden kann, die zentral eine Innensechskantausnehmung zum Eingriff eines Inbusschlüssels bzw. einen Schlitz zum Eingriff eines Schraubendrehers hat. Der Zentriervorsprung 22 ist mit seinem Außendurchmesser so auf die Zentrierbohrung 23 abgestimmt, daß er radial weitgehend spielfrei paßt. Das ist auch möglich, wenn der Zentriervorsprung 22 einen kreiszylindrischen Querschnitt hat und die Zentrierbohrung 23 mit dem dargestellten sechseckigen Querschnitt versehen ist.

Aus den Schnittdarstellungen der Fig.3,4 ist besonders deutlich zu sehen, daß eine Längsmittelachse 28 der Lagerbuchse 12 und eine Längsachse 29 einer Aufnahmebohrung 30 für einen Drehzapfen exzentrisch zueinander angeordnet sind. Wird also die Lagerbuchse 12 mittels eines Verstellschlüssels 10 verdreht, der von unten eingreift, so bewegt sich die Aufnahmebohrung 30 mit dem Radius des Abstandes der Achsen 28,29 um die Längsmittelachse 28. Infolgedessen kommt die Aufnahmebohrung 30 in entsprechend unterschiedliche Stellungen senkrecht zur Rahmenebene, so daß die vorbeschriebene Andruckeinstellung zwischen Flügel und feststehendem Rahmen erreicht werden kann.

In Fig.3 zeigt der untere Teil die Zentrierbohrung 23, die als Innensechskantausnehmung ausgebildet ist und einander gegenüberliegende Schlitze 31 aufweist. Um die Längsmittelachse 28 herum sind die aus Fig.2 ersichtlichen Vertiefungen 15 angeordnet. Fig.4 zeigt, daß einige der Vertiefungen 15 über die gesamte Länge der Lagerbuchse 12 durchlaufen, nämlich bis zu ihren Lagerflansch 32, um auf diese Weise Werkstoff zu sparen. Das ist infolge der vergleichsweise großen Wandstärke ohne weiteres möglich, welche die Lagerbuchse 12 infolge der exzentrischen Anordnung der Aufnahmebohrung 30 zur Längsmittelachse 28 in einer Hälfte aufweist.

Die Drehverstelleinrichtung wird derart betätigt, daß zunächst eine etwa vorhandene Abdeckplatte des Flügelbands entfernt wird. Damit wird auch das Sicherungsteil entfernt, mit dem die Lagerbuchse 12 relativ zum Flügelband 13 bzw. zu dessen Flügelbandhülse 18 verdrehformschlüssig verbunden ist. Anschließend wird der Verstellschlüssel 10 mit seinem Verstellende 11 so in die Lagerbuchse 12 hineingesteckt, daß die Vorsprünge 16 in den Rücksprüngen 17 zu liegen kommen. Die Lagerbuchse 12 kann dann an ihrem Außenumfang verstellt werden, so daß sich der Abstand des Flügelbands 13 zur Rahmenebene der Türzarge bzw. des Blendrahmens entsprechend der durch die Verdrehung bestimmten Exzentrizität ändert. Wenn die Veränderung zutreffend eingestellt wurde, kann der Vertellschlüssel 10 abgezogen werden. Danach wird das Sicherungsteil eingebaut, indem die Abdeckplatte mit ihren Riegelstiften in den bzw. in die Verriegelungsquerschnitte 20 hineingesteckt wird.

## Patentansprüche

1. Drehverstelleinrichtung für Tür- oder Fensterbänder, mit einem Verstellschlüssel (10), der gleichachsig mit einer Lagerbuchse (12) eines Drehzapfens angeordnet ist und mit einem Verstellende (11) verdrehformschlüssig in eine unrunde Ausnehmung einer Lagerbuchse (12) einsteckbar ist, die mindestens eine Vertiefung (15) hat, in die ein am zugehörigen Band (13) festlegbares Sicherungsteil entnehmbar eingesetzt ist, **dadurch gekennzeichnet,** daß das Verstellende (11) des eingesteckten Verstellschlüssels (10) in Bezug auf die Lagerbuchse (12) außermittig angeordnet ist, und daß die Vertiefung (15) zur Aufnahme des Verstellendes (11) des Verstellschlüssels (10) bei entnommenem Sicherungsteil ausgebildet ist.

2. Drehverstelleinrichtung nach Anspruch 1, **dadurch gekennzeichnet,** daß das Verstellende (11) des Verstellschlüssels (10) aus einer Vielzahl von Vorsprüngen (16) besteht, und daß die Vertiefung (15) eine den Vorsprüngen (16) entsprechende Vielzahl von Rücksprüngen (17) im Außenumfang der Lagerbuchse (12) ist.

3. Drehverstelleinrichtung nach einem der Ansprüche 1 oder 2, **dadurch gekennzeichnet,** daß die Vor- (16) und Rücksprünge (17) mit gleichmäßigem Abstand zueinander angeordnet sind.

4. Drehverstelleinrichtung nach einem der Ansprüche 1 bis 3, **dadurch gekennzeichnet,** daß die Vor- (16) und/oder die Rücksprünge (17) einen mit einer Spitze nach innen gerichteten dreieckigen Querschnitt aufweisen.

5. Drehverstelleinrichtung nach einem der Ansprüche 1 bis 4, **dadurch gekennzeichnet,** daß die Vor- (16) und/oder Rücksprünge (17) zylindrisch ausgebildet sind.

6. Drehverstelleinrichtung nach einem der Ansprüche 1 bis 5, **dadurch gekennzeichnet,** daß in dem die Lagerbuchse (12) aufnehmenden Bandteil (18) mindestens eine buchsenparallele Ausnehmung (19) vorhanden ist.

7. Drehverstelleinrichtung nach einem der Ansprüche 1 bis 6, **dadurch gekennzeichnet,** daß die Ausnehmung (19) und die Vertiefung (13) bei mindestens einer vorbestimmten Verdrehstellung der Lagerbuchse (12) gemeinsam einen auf das Sicherungsteil abgestimmten Verriegelungsquerschnitt (20) bilden.

8. Drehverstelleinrichtung nach einem der Ansprüche 1 bis 7, **dadurch gekennzeichnet,** daß das Sicherungsteil eine auf das Stirnende der Lagerbuchse (12) aufgesetzte und mit Riegelstiften in die Vertiefung (13) eingesteckte Abdeckplatte ist.

9. Drehverstelleinrichtung nach einem der Ansprüche 1 bis 8, **dadurch gekennzeichnet,** daß die Vorsprünge (16) des Verstellschlüssels (10) an einem die Einstecktiefe begrenzenden Ringkragen (21) angebracht sind.

10. Drehverstelleinrichtung nach einem der Ansprüche 1 bis 9, **dadurch gekennzeichnet,** daß der Verstellschlüssel (10) einen über sein Verstellende (11) vorspringenden Zentriervorsprung (22) hat, und daß die Lagerbuchse (12) mit einer Zentrierbohrung (23) versehen ist.

11. Drehverstelleinrichtung nach einem der Ansprüche 1 bis 10, **dadurch gekennzeichnet,** daß die Lagerbuchse (12) eine exzentrisch zu ihrer Längsmittelachse (28) angeordnete Aufnahmebohrung (30) für einen Drehzapfen des Bandes aufweist.
